# EUROPÄISCHE PATENTSCHRIFT

(11) **EP 0 094 681 B1**
(45) Veröffentlichungstag und Bekanntmachung des Hinweises auf die Patenterteilung: **01.04.1987**
(21) Anmeldenummer: 83104873.1
(22) Anmeldetag: 17.05.1983
(51) Int. Cl.: G10L 7/04

(54) **Schaltungsanordnung zur elektronischen Sprachsynthese**
Arrangement for electronic speech synthesis
Dispositif pour la synthèse électronique de la parole

(30) Priorität: 18.05.1982 DE 3218755
(43) Veröffentlichungstag der Anmeldung: 23.11.1983
(73) Patentinhaber: SIEMENS AKTIENGESELLSCHAFT, 80333 München (DE)
(72) Erfinder: Brandl, Hans, Dipl.-Ing., D-8000 München 83 (DE); Liegl, Werner, Dipl.-Ing., D-8000 München 83 (DE)

## Beschreibung

Die Erfindung betrifft eine Schaltungsanordnung zur elektronischen Sprachsynthese, bei der Sprachelemente durch signifikante Parameter dargestellt werden und einzelne Sprachelemente zu längeren Sprachsegmenten zusammengesetzt werden können, bei der ein Anregungssignal zur Darstellung stimmhafter und stimmloser Laute durch einen Impulsgenerator und einen Rauschgenerator unter Verwendung mindestens eines Teils der signifikanten Parameter erzeugt und einer Filterschaltung zugeführt wird und bei der die filterausgangsseitigen elektrischen Signale zur akustischen Wiedergabe der gewünschten Sprachelemente und -segmente verwendet werden, wobei die Filterschaltung aus parallel angeordneten Einzelfiltern mit festen Filterkoeffizienten besteht.

Es sind bereits Verfahren zur Erzeugung von Sprachelementen bekannt, die zur Bildung von längeren Sprachsegmenten zusammengesetzt werden können; diese Verfahren lassen sich in die folgenden zwei Gruppen einteilen. Zur ersten Gruppe gehören die Verfahren, bei denen die zunächst in einer Analyse abgetasteten, eventuell digitalisierten und beispielsweise in einem Festwertspeicher abgespeicherten Sprachelemente zur Sprachsynthese aus dem Speicher wieder abgerufen und zusammengesetzt werden; dabei werden auch redundante, für die Verständlichkeit der Sprache nicht notwendige Bestandteile abgespeichert, so dass auf diese Weise an sich Sprache guter Qualität erzeugt werden kann, wobei zur Darstellung eines umfangreichen Wortschatzes allerdings ein entsprechend hoher Speicherbedarf besteht. Bei der zweiten Gruppe der Sprachsyntheseverfahren sind redundante Sprachbestandteile weitgehend ausgeblendet und die Sprache ist in Form von signifikanten Parametern von Sprachelementen gespeichert, aus denen sich so bei wesentlich geringerem Speicherbedarf für den Hörer gut verständliche Sprache erzeugen lässt. Das Kernstück bekannter Schaltungsanordnungen für die Durchführung der letztgenannten Verfahren bilden Filterschaltungen mit variablen Filter-Koeffizienten. So ist beispielsweise aus der DE-AS2209548 eine Sprachsyntheseschaltung bekannt, bei der ein mit signifikanten Sprachparametern beaufschlagtes Anregungssignal einer Filterschaltung mit variablen Filterkoeffizienten zugeführt wird. Diese Filterkoeffizienten werden durch weitere signifikante Sprachparameter fortlaufend während des gesamten Synthesevorganges gesteuert, so dass die Schaltungsanordnung zur Durchführung dieser Verfahren Einrichtungen zur Speicherung eben dieser Filterkoeffizienten aufzuweisen hat. Ausserdem ist die Schaltungsanordnung mit Steuereinrichtungen zum Abrufen dieser Koeffizienten aus dem Speicher und ihrer Zuführung in die Filter zu versehen. Solche abstimmbare Filter weisen dabei relativ grosse Abmessungen auf und lassen sich mit den für gute Sprachqualität notwendigen engen Toleranzen nur schwer und nur unter grossem Aufwand realisieren.

Aus dem «Journal of the Acoustical Society of America», Vol. 66, No. 5, November 1979, Seite 1328, ist ein Vocoder bekannt, der aus mehreren parallel angeordneten Einzelfiltern besteht, die eingangsseitig mit einem Ton- oder Rauschgenerator verbindbar sind. Zur Erzeugung von Sprache werden gleichzeitig alle Einzelfilter angesteuert. Alle Filterausgangssignale werden mit fortlaufend errechneten Spektralamplitudenwerten multipliziert und alle so gewonnenen Einzelwerte werden aufaddiert.

Der Erfindung liegt nun die Aufgabe zugrunde, eine einfacher realisierbare Schaltungsanordnung zur elektronischen Sprachsynthese zu schaffen, die gut verständliche Sprache erzeugt.

Die Aufgabe wird erfindungsgemäss dadurch gelöst, dass die Filterschaltung mit einem der sequentiellen Ansteuerung einzelner bestimmter Einzelfilter dienenden Filterwechseltaktgenerator mit einer Impulsperiode zwischen 10 und 24 ms verbunden ist.

Die Erfindung bringt den Vorteil eines geringeren Speicheraufwandes mit sich, verbunden mit dem Vorteil einer einfacheren Realisierbarkeit von Filtern mit festen Koeffizienten.

Weitere vorteilhafte Ausgestaltungen der Erfindungen ergeben sich aus den Unteransprüchen. So können in Analogtechnik aufgebaute Einzelfilter vorgesehen sein, die mit einem zeitdiskreten Analog-Anregungssignal beaufschlagbar sind; die Realisierung solcher Analogfilter ist besonders einfach. Dies gilt um so mehr, wenn sie zweckmässigerweise in einer weiteren Ausgestaltung der Erfindung als Transversalfilter in sogenannter CCD-Technik aufgebaut sind. Alternativ können auch in Digitaltechnik aufgebaute Einzelfilter vorgesehen sein, die mit einem zeitdiskreten Digital-Anregungssignal beaufschlagbar sind, was den Vorteil mit sich bringt, die Parameterwerte der Sprachsignale in besonders einfacher Weise abspeichern zu können.

In weiterer Ausgestaltung der Erfindung können die Einzelfilter zur Darstellung von Sprachelementen filterindividuell adressiert werden. Eine Schaltungsanordnung gemäss der Erfindung kann eine solche Anzahl von Einzelfiltern enthalten, dass alle Phoneme einer bestimmten Sprache darstellbar sind. Mehrere Phoneme können in bestimmter zeitlicher Reihenfolge erzeugt und entsprechend der Charakteristik der menschlichen Stimme miteinander verbunden werden.

In weiterer Ausgestaltung der Erfindung können die Einzelfilter in Filtersätzen zur Darstellung längerer Sprachsegmente zusammengeschaltet sein, wobei eine wahlfreie Ansteuerung der Filtersätze durch filtersatzindividuelle Adressierung erfolgt. Eine solche Alternative zeichnet sich durch geringeren Speicheraufwand aus und ist besonders für die Darstellung von Sprache geeignet, in der gleiche Sprachsegmente wiederholt auftreten. Die Einzelfilter können auch in einer Matrix angeordnet sein, in der jeweils die Einzelfilter einer Matrixzeile parallel mit dem jeweiligen Anregungssignal beaufschlagt werden, und die Einzelfilterausgänge jeweils einer Matrixzeile sequentiell mit dem Matrixausgang verbindbar sind. In weiterer Ausgestaltung der Erfindung können die Einzelfilter als Linearprädiktions- bzw. als Formantfilter ausgebildet sein. Die Formantfilter weisen feste Formantmittenfrequenzen und -bandbreiten auf. Die Darstellung von Sprachelementen erfolgt dabei durch die Wiedergabe mindestens der drei tiefsten Formanten.

Die Einzelfilter können in einer weiteren Ausgestaltung der Erfindung in sogenannter CCD-Technik realisiert sein. Auch können sie als Transversalfilter ausgebildet sein.

Die Erfindung wird nun in einem zum Verständnis erforderlichen Umfang anhand von Zeichnungen näher beschrieben. Dabei zeigt
FIG. 1 ein Blockschaltbild einer Schaltungsanordnung zur Sprachsynthese.
FIG. 2 zeigt das Blockschaltbild eines Ausführungsbeispiels der Erfindung mit in Matrixform angeordneten Einzelfiltern.
FIG. 3 und FIG. 4 zeigen die Verwendung von Linearprädiktions- bzw. Formantfiltern.

FIG. 1 zeigt ein Blockschaltbild einer Schaltungsanordnung gemäss der Erfindung, die im Kern eine Filterschaltung F, eine Anregungsgeneratoreinrichtung G und eine Steuereinheit StE umfasst, die ihrerseits mit einer Eingabeeinheit EG bzw. mit einem Tiefpass TP und einem elektroakustischen Wandler in Verbindung stehen.

Die Eingabeeinheit EG möge Informationen über zu synthetisierende Sprachelemente an die Steuereinheit StE abgeben. Diese Informationen können beispielsweise über ein Tastenfeld eingegeben werden. Ebenso können Informationen über zu synthetisierende Sprachelemente aber auch aus systemexternen Einrichtungen in systemkonformer Darstellung zugeführt werden. Die Steuereinheit StE möge Einrichtungen zur Zwischenspeicherung und Abarbeitung dieser Informationen z.B. im sogenannten «handshake-Betrieb» mit der Filterschaltung F sowie Speicher umfassen, in denen Sprachparameter abgespeichert sind. Wie in FIG. 1 angedeutet ist, können von der Steuereinheit StE zu der Filterschaltung F beispielsweise zwei Leitungsverbindungen führen, nämlich eine für ein Filterwechseltaktsignal Tw und eine für ein digitales Sprachelementauswahlsignal SEA, wobei das Filterwechseltaktsignal in der Filterschaltung F die Synthese desjenigen Sprachelements steuert, das durch das Sprachelementauswahlsignal SEA bestimmt wird. Die Filterschaltung F, die beispielsweise in der aus FIG.2 dargestellten Weise ausgebildet sein kann, enthält unter anderem Einzelfilter (F11 ... in FIG. 2) mit festen Koeffizienten. Mit Hilfe dieser Einzelfilter wird die Sprachsynthese durchgeführt, wobei die Einzelfilter einem Ausgang SA der Filterschaltung F ein (elektrisches) Sprachsignal liefern, das gegebenenfalls nach Digital/Analog-Wandlung über ein Tiefpassfilter TP und gegebenenfalls über einen nachfolgenden Verstärker einem elektroakustischen Wandler zugeführt wird. Wie in FIG. 1 weiter angedeutet ist, kann die Filterschaltung F der Steuereinheit StE über eine Steuerleitung E ein Digitalsignal zuführen, das das Ende des Synthesevorgangs eines Sprachelements anzeigt und im bereits erwähnten handshake-Betrieb die erforderlichen Informationen für den Synthesevorgang des durch die eingegebene Information bestimmten nachfolgenden Sprachelements anfordert.

FIG. 2 zeigt schaltungstechnische Einzelheiten eines Ausführungsbeispiels der Filterschaltung F, der Anregungsgeneratoreinrichtung G sowie der Steuereinheit StE.

Dabei geht die Darstellung in FIG. 2 von einer Anordnung der Einzelfilter in einer Matrix aus. Die Filterschaltung F umfasst dabei neben den in Spalten F11, F21, ... Fnl; ... und Zeilen F11, F12, ... F1Z; ... angeordneten Einzelfiltern, zeilenindividuelle Multiplexer M1, M2, ... Mn einen Zeilenauswahlmultiplexer ZMF, eine Auswahlschaltung ZME sowie gegebenenfalls eine in FIG. 2 nicht näher dargestellte, zwischen Anregungsgeneratoreinrichtung G und den Einzelfiltern eingefügten Zeitfensterschaltung.

Die Anregungsgeneratoreinrichtung G besteht gemäss FIG 2 aus je einem steuerbaren Impuls-und Rauschgenerator IG bzw. RG sowie einer Schaltvorrichtung. Die Steuereinheit StE umfasst unter anderem Speicher S1 ... Sn, in denen Sprachparameterwerte abgespeichert sind, einen Filterwechseltaktgenerator FwG, sowie eine Speicherauswahlschaltung ZMA. Die Filterschaltung F erhält von der Steuereinheit StE einen Filterwechsel-Taktpuls Tw und ein Sprachelementauswahlsignal SEA. Der in der Steuereinheit StE angeordnete Filterwechseltaktgenerator FwG erzeugt äquidistante Filterwechseltaktimpulse mit einer Impulsperiode Tw, die beispielsweise zwischen 10 und 25 ms betragen kann. Die Filterwechseltaktimpulse werden allen in der Filterschaltung F befindlichen zeilenindividuellen Multiplexern M1 ... und den in der Steuereinheit StE angeordneten Speichern S1 ... gleichzeitig zugeführt. Bei dem hier betrachteten Ausführungsbeispiel ist die Anzahl der zeilenindividuellen Multiplexer M gleich der Anzahl der genannten Speicher S. Diese Zahl entspricht der Zeilenzahl der Filtermatrix. Wenn - wie oben unterstellt - durch die Filterschaltung Fn unterschiedliche Sprachsegmente erzeugbar sind, so weist die Filterschaltung Fn zeilenweise angeordnete Filtersätze auf. Jeder Filtersatz umfasst mindestens ein Einzelfilter. Das im Filtersatz erzeugte Sprachsegment kann aus mehreren Sprachelementen zusammengesetzt werden, die in den zu diesem Filtersatz gehörenden Filtern erzeugt werden. Die Dauer eines Sprachelementes beträgt t_{w}; die Dauer eines aus m Sprachelementen zusammengesetzten Sprachsegments beträgt dann m.t_{w}. Die Anzahl der für die Erzeugung eines solchen Sprachsegments erforderlichen Einzelfilter kann kleiner als m sein, wenn das betreffende Sprachsegment untereinander gleiche Sprachelemente enthält, die in gleichen Einzelfiltern des betreffenden Filtersatzes synthetisiert werden. Die (analogen) Sprachelementsignale werden durch den jeweiligen zeilenindividuellen Multiplexer M im Filterwechseltakt Tw zum (analogen) Sprachsignal SA zusammengeschaltet. Die vom Filterwechseltaktgenerator FWG erzeugte Impulsfolge mit der Frequenz 1/t_{w} wird auch allen in der Steuereinheit StE befindlichen, zeilenindividuellen Speichern S zugeführt, in denen die Parameterwerte der Anregungssignale, z. B. deren Frequenz f und Amplitude U abgespeichert sind. Durch die vom Filterwechseltaktgenerator FwG erzeugte Impulsfolge werden diese Parameterwerte aus den Speichern S abgerufen und der Speicherauswahlschaltung ZMA zugeführt. Diese wählt dann nach Massgabe des ihr ebenfalls zugeführten Sprachelement auswahlsignals SEA die Parameterwerte des zu erzeugenden Sprachsegments aus und führt diese der steuerbaren Anregungsgeneratoreinrichtung G zu. Die Anregungsgeneratoreinrichtung G umfasst einen in Frequenz und Amplitude steuerbaren Impulsgenerator IG sowie einen in der Amplitude steuerbaren Rauschgenerator RG. Die in der Anregungs- generatoreinrichtung G ausgangsseitig vorgesehene -Schaltvorrichtung wird durch die aus den Speichern S abgerufene Information über die Frequenz gesteuert: Für Frequenzwerte gleich Null wird der Rauschgenerator RG an die Filterschaltung F gekoppelt, für Frequenzwert ungleich Null wird der Impulsgenerator IG an die Filterschaltung F gekoppelt. Die Anregungsgeneratoreinrichtung G liefert abhängig von den Parameterwerten f und U Impuls- oder Rauschsignale bestimmter Amplitude und ggf. Frequenz. Stimmlose Sprachelemente werden durch Rauschsignale, stimmhafte Sprachelemente bestimmter Frequenz durch Impulsfolgen eben dieser Frequenz nachgebildet. Die von der steuerbaren Anregungsgeneratoreinrichtung G erzeugten Anregungssignale werden bei dem hier beschriebenen Ausführungsbeispiel allen Filtersätzen zugeführt, also auch denjenigen, die nicht der Erzeugung des ausgewählten Sprachsegments dienen. Alle in den Filtersätzen erzeugten (Analog)signale werden über die zeilenindividuellen Multiplexer M dem Zeilenauswahlmultiplexer ZMF zugeführt, in dem mittels des Sprachelementauswahlsignals SEA das gewünschte Sprachsignal ausgewählt wird, das dann am Ausgang SA des Zeilenauswahlmultiplexers auftritt. Das Sprachsignal SA wird dem Tiefpass TP zugeführt, der etwa auf Grund impulsartiger Anregung der Filter im Sprachsignal enthaltene höhere Frequenzbestandteile ausfiltert. Es sei hier bemerkt, dass die vorstehenden Erläuterungen nicht auf eine Sprachsignalsynthese mittels durch Analog-Anregungssignale beaufschlagte Analogfilter beschränkt sind, sondern in entsprechender Weise auch für eine Sprachsignalanordnung mittels durch Digital-Anregungssignale beaufschlagte Digitalfilter gelten, wobei dann das Filterausgangssignal noch einer Digital-Analog-Umwandlung unterzogen wird. Nach einer gegebenenfalls noch erforderlichen Verstärkung wird schliesslich das elektrische Analog-Sprachsignal, über einen elektroakustischen Wandler wiedergegeben.

Die zeilenindividuellen Multiplexer M geben gleichzeitig mit dem Durchschalten des letzten in dem betreffenden Filtersatz erzeugten Sprachelements ein Digitalsignal E an die Auswahlschaltung ZME ab, das den zeitlichen Abschluss des Sprachsynthesevorgangs in dem Filtersatz kennzeichnet. Die ebenso wie der Zeilenauswahlmultiplexer ZMF von dem momentanen Sprachelementauswahlsignal SEA in eine entsprechende Schaltstellung gebrachte Auswahlschaltung ZME schaltet nun das entsprechende Digitalsignal zu der Steuereinheit StE durch, die damit den Synthesevorgang des nächstfolgenden Sprachsegments auslösen kann.

Abweichend von der Darstellung in FIG. 2 können die Einzelfilter mit festen Koeffizienten auch einzeln adressierbar sein. In diesem Fall weist die Filterschaltung (F in FIG. 2) keinen Zeilenauswahlmultiplexer (ZMF in FIG. 2) und keine Auswahlschaltung (ZME in FIG. 2) sowie keine zeilenindividuellen Multiplexer (M in FIG.2) der oben beschriebenen Art auf. Vielmehr verfügt die Steuereinheit (StE in FIG. 2) dann über Einrichtungen zur Speicherung individuell adressierbarer Parameterwerte für die Anregungssignale und zur Zusammenschaltung der in den Einzelfiltern erzeugbaren Sprachelementesignale. Der Filterwechseltaktgenerator FwG (in FIG. 2) und die steuerbare Anregungs-Generatoreinrichtung G (in FIG.2) (ggf. mit Zeitfensterschaltung) erfüllen auch bei dieser Ausführungsform die oben beschriebenen Funktionen. Eine solche durch wahlfreie Ansteuerung von Einzelfiltern mittels einzelfilterindividueller Adressierung gekennzeichnete Ausführungsform braucht nur unterschiedliche Einzelfilter aufzuweisen, während bei dem Ausführungsbeispiel gemäss FIG.2 auch untereinander gleiche Einzelfilter in den verschiedenen Filtersätzen, ggf. auch in ein- und demselben Filtersatz angeordnet sein können. Die letzteren Alternativen, die sich wegen der filtersatzindividuellen Adressierung gegenüber der einzelfilterindividuellen Adressierung mit geringerem steuertechnischen Aufwand realisieren lassen, sind besonders für die Wiedergabe von Sprache geeignet, die wiederholt gleiche Sprachsegmente enthält. Praktisch bedeutsam werden Ausführungsformen sein, die sowohl in Filtersätzen verbundene Einzelfilter als auch unabhängige Einzelfilter enthalten. Auf diese Weise lässt sich die Zahl der verwendeten Einzelfilter und der notwendige steuertechnische Aufwand optimieren.

Die erfindungsgemäss verwendeten Einzelfilter können auch als Linearprädiktionsfilter mit festen Koeffizienten gemäss FIG. 3 ausgebildet sein. Lineare Prädiktion als solche ist bekannt und in der einschlägigen Fachliteratur (so beispielsweise FLANAGAN, Speech Analysis Synthesis and Perception, Springer-Verlag Berlin, Heidelberg, New York 1972, S. 367 ff., S.390 ff.) beschrieben, so dass sich hier eine nähere Darstellung erübrigt. Dabei ist die erreichbare Sprachqualität in bestimmten Grenzen proportional zur Zahl der Koeffizienten. Gute Sprachqualität lässt sich bereits mit etwa 10 Filterkoeffizienten realisieren. Ein solches Prädiktionsfilter wird mit seinen in FIG. 3 mit A11 und B11 bezeichneten Anschlussklemmen an die entsprechend bezeichneten Anschlussklemmen der Filterschaltung F gemäss FIG.2 2 angeschlossen, um dort das Einzelfilter F11 zu bilden. Die erfindungsgemäss verwendeten Linearprädiktionsfilter können als Analog- oder als Digitalfilter ausgebildet sein. Dementsprechend werden den Filtern Anregungssignale in analoger oder digitaler Form vom Anregungsgenerator zugeführt; entsprechend ergeben sich an den Filterausgängen analoge oder digitale Signale.

Die erfindungsgemäss verwendeten Einzelfilter können, wie in FIG.4 dargestellt, auch als Formantfilter mit festen Filterkoeffizienten ausgebildet sein, wobei jedem Einzelfilter eine Parallelschaltung von drei Formantfiltern zur Nachbildung mindestens der ersten drei (niederfrequenten) Sprachformanten entsprechen kann. Die Spracherzeugung durch Formantsynthese ist bekannt und hinreichend beschrieben (so beispielsweise in der bereits zitierten Literatur FLANAGAN S. 339 ff.), so dass sich eine Darstellung an dieser Stelle wiederum erübrigt. Die Formanttilter sind zweckmässigerweise als Bandpässe mit bestimmten festen Durchlassbereichen und Mittenfrequenzen dieser Durchlassbereiche ausgebildet. Auch eine solche Filterschaltung kann in Analog- und Digitaltechnik realisiert sein.

Die Einzelfilter können in allen vorstehend genannten Fällen in sogenannter CCD-Technik realisiert sein. Bei Verwendung von Transversalfiltern beziehungsweise Rekursivfiltern wird das Anregungssignal den Einzelfiltern in zeitdiskreter Form zugeführt. Hierzu kann die Filterschaltung (F in FIG.2) eine in FIG. 2 nicht näher dargestellte Zeitfensterschaltung enthalten. Die Zeitfensterschaltung kann entsprechend dem Abtasttheorem ein Abtastsignal fester Frequenz erzeugen, die mindestens die doppelte Frequenz bezogen auf das abzutastende Netzsignal aufweist. Mit diesem so erzeugten Abtastsignal werden die steuerbare Anregungsgeneratoreinrichtung G sowie sämtliche Einzelfilter in die Filterschaltung F getaktet.

## Patentansprüche

1. Schaltungsanordnung zur elektronischen Sprachsynthese, bei der Sprachelemente durch signifikante Parameter dargestellt werden und einzelne Sprachelemente zu längeren Sprachsegmenten (SA) zusammengesetzt werden können, bei der ein Anregungssignal zur Darstellung stimmhafter und stimmloser Laute durch einen Impulsgenerator (IG) und einen Rauschgenerator (RG) unter Verwendung mindestens eines Teils der signifikanten Parameter erzeugt und einer Filterschaltung (F) zugeführt wird und bei der die filterausgangsseitigen elektrischen Signale zur akustischen Wiedergabe der gewünschten Sprachelemente und -segmente verwendet werden, wobei die Filterschaltung (F) aus parallel angeordneten Einzelfiltern (F11, F12, ... , F1M1; F21, F22... ; Fn1 ...) mit festen Filterkoeffizienten besteht, dadurch gekennzeichnet, dass die Filterschaltung (F) mit einem der sequentiellen Ansteuerung einzelner bestimmter Einzelfilter (F11, F12, ... F1M1; F21, F22 ... ; Fn1 ...) dienenden Filterwechseltaktgenerator (FWG) mit einer lmpulsperiode zwischen 10 und 25 ms verbunden ist.

2. Schaltungsanordnung nach Anspruch 1, dadurch gekennzeichnet, dass in Analogtechnik aufgebaute Einzelfilter vorgesehen sind, die mit einem zeitdiskreten Analog-Anregungssignal beaufschlagbar sind.

3. Schaltungsanordnung nach Anspruch 1, dadurch gekennzeichnet, dass in Digitaltechnik aufgebaute Einzelfilter vorgesehen sind, die mit einem zeitdiskreten Digital-Anregungssignal beaufschlagbar sind und dass das gewonnene Sprachsignal zur sprachlichen Wiedergabe digital/ analog-gewandelt wird.

4. Schaltungsanordnung nach Anspruch 2 oder 3, gekennzeichnet durch wahlfreie Ansteuerung der Einzelfilter durch einzelfilterindividuelle Adressierung.

5. Schaltungsanordnung nach Anspruch 2 oder 3, dadurch gekennzeichnet, dass die Einzelfilter in Filtersätzen zur Darstellung längerer Sprachsegmente angeordnet sind, wobei eine wahlfreie Ansteuerung der Filtersätze durch filtersatzindividuelle Adressierung erfolgt.

6. Schaltungsanordnung nach Anspruch 5, dadurch gekennzeichnet, dass die Einzelfilter in einer Matrix angeordnet sind, in der jeweils die Einzelfilter einer Matrixzeile parallel mit dem jeweiligen Anregungssignal beaufschlagt werden und die Einzelfilterausgänge jeweils einer Matrixzeile sequentiell mit dem Matrixausgang verbindbar sind.

7. Schaltungsanordnung nach Anspruch 5 oder 6, dadurch gekennzeichnet, dass pro Filtersatz eine Speichereinheit vorgesehen ist, in der Parameter des Anregungssignals zur Darstellung eines Sprachsegments abgespeichert sind.

8. Schaltungsanordnung nach einem der Ansprüche 4 bis 7, dadurch gekennzeichnet, dass die Einzelfilter als sogenannte Linear-Predictive-Filter ausgebildet sind.

9. Schaltungsanordnung nach einem der Ansprüche 4 bis 7, dadurch gekennzeichnet, dass die Einzelfilter als Formantfilter mit festen Formantmittenfrequenz- und -bandbreitenkoeffizienten zur Erzeugung von Sprache durch die Wiedergabe mindestens der drei tiefsten Formanten ausgebildet sind.

10. Schaltungsanordnung nach einem der Ansprüche 4 bis 9, dadurch gekennzeichnet, dass die Einzelfilter in sogenannter CCD-Technik realisiert sind.

11. Schaltungsanordnung nach einem der Ansprüche 4 bis 10, dadurch gekennzeichnet, dass die Einzelfilter als Transversalfilter ausgebildet sind.

## Claims

1. A circuit arrangement for electronic speech synthesis, wherein the speech elements are represented by significant parameters and individual speech elements can be assembled to form longer speech segments (SA), wherein an excitation signal for the representation of vocal and non-vocal sounds is produced by a pulse generator (IG) and a noise generator (RG) by employing at least a portion of the significant parameters and is supplied to a filter circuit (F) and wherein the electrical signals at the filter output end are used for the acoustic reproduction of the required speech elements and speech segments, where the filter circuit (F) comprises parallel individual filters (F11, F12,..., F1M1; F21, F22,...; Fn1 ...) and has a pulse period of between 10 and 25ms.

2. A circuit arrangement as claimed in claim 1, characterised in that there are provided individual filters which are constructed in analogue technology and can be acted upon by a time-discrete analogue excitation signal.

3. A circuit arrangement as claimed in claim 1, characterised in that there are provided individual filters which are constructed in digital technology and which can be acted upon by a time-discrete digital excitation signal, and that the obtained speech signal is digital/analogue-converted for the speech reproduction.

4. A circuit arrangement as claimed in claim 2 or 3, characterised by the random control of individual filters by individually addressing individual filters.

5. A circuit arrangement as claimed in claim 2 or 3, characterised in that the individual filters are arranged in filter sets for the representation of long speech segments, where a random control of the filter sets is effected by filter set-individual addressing.

6. A circuit arrangement as claimed in claim 5, characterised in that the individual filters are arranged in a matrix, wherein the individual filters of a matrix line can be respectively acted upon in parallel by the respective excitation signal and the outputs of the individual filters of one matrix line can be sequentially connected to the matrix output.

7. A circuit arrangement as claimed in claim 5 or 6, characterised in that for each filter set a storage unit is provided wherein parameters of the excitation signal for the representation of a speech segment are stored.

8. A circuit arrangement as claimed in one of claims 4 to 7, characterised in that the individual filters are designed as so-called linear predictive filters.

9. A circuit arrangement as claimed in one of claims 4 to 7, characterised in that the individual filters are designed as formant filters having fixed formant centre frequency coefficients and formant bandwidth coefficients for the production of speech by the representation of at least the three lowest formants.

10. A circuit arrangement as claimed in one of claims 4 to 9, characterised in that the individual filters are realised in so-called CCD-technology.

11. A circuit arrangement as claimed in one of claims 4 to 10, characterised in that the individual filters are designed as transversal filters.

## Revendications

1. Montage pour la synthèse électronique de la parole, avec lequel des éléments de parole peuvent être représentés par des paramètres significatifs et différents éléments de parole peuvent être assemblés en segments de parole (SA) plus longs, dans lequel un signal d'excitation pour la représentation de tons sonores et de tons sourds peut être produit par un générateur d'impulsions (IG) et un générateur de bruit (RG), avec utilisation d'au moins une partie des paramètres significatifs, et ce signal peut être amené à un circuit filtrant (F), et dans lequel les signaux électriques obtenus à la sortie du circuit filtrant sont utilisés pour la reproduction acoustique des éléments et segments de parole désirés, le circuit filtrant (F) étant constitué de filtres séparés (F11, F12 .... F1M1; F21, F22 ... ; Fn1 ...) montés en parallèle et ayant des coefficients de filtre fixes, caractérisé en ce que le circuit filtrant (F) est connecté à un générateur de rythme de changement de filtre (FWG), servant à l'attaque séquentielle de filtres individuels (F11, F12 ... , F1M1; F21, F22 ... ; Fn1 ...) déterminés et ayant une période d'impulsion comprise entre 10 et 25 ms.

2. Montage selon la revendication 1, caractérisé en ce qu'il comprend des filtres séparés de structure analogique, auxquels peut être appliqué un signal d'excitation analogique discret dans le temps.

3. Montage selon la revendication 1, caractérisé en ce qu'il comprend des filtres séparés de structure numérique, auxquels peut être appliqué un signal d'excitation numérique discret dans le temps, et que le signal de parole obtenu est soumis à une conversion numérique/analogique pour la reproduction vocale.

4. Montage selon la revendication 2 ou 3, caractérisé par une attaque aléatoire des filtres par adressage individuel filtre par filtre.

5. Montage selon la revendication 2 ou 3, caractérisé en ce que les filtres sont disposés en groupes filtrants pour la représentation de segments de parole relativement longs, avec attaque aléatoire des groupes filtrants par adressage individuel groupe par groupe.

6. Montage selon la revendication 5, caractérisé en ce que les filtres sont disposés dans une matrice, dans laquelle les filtres d'une rangée de la matrice sont soumis en parallèle au signal d'excitation et les sorties des filtres d'une rangée de la matrice sont connectables séquentiellement à la sortie de la matrice.

7. Montage selon la revendication 5 ou 6, caractérisé en ce qu'il comprend, pour chaque groupe filtrant, une unité de mémoire dans laquelle sont mémorisés des paramètres du signal d'excitation pour la représentation d'un segment de parole.

8. Montage selon une des revendications 4 à 7, caractérisé en ce que les filtres sont réalisés comme des filtres dits de prédiction linéaire. 9. Montage selon une des revendications 4 à 7, caractérisé en ce que les filtres sont réalisés comme des filtres à formants avec des coefficients fixes de fréquence centrale et de largeur de bande de formant, pour produire la parole par la reproduction d'au moins trois des formants les plus bas.

10. Montage selon une des revendications 4 à 9, caractérisé en ce que les filtres sont réalisés selon la technique dite CCD.

11. Montage selon une des revendications 4 à 10, caractérisé en ce que les filtres sont réalisés comme des filtres transversaux.
